# EUROPÄISCHE PATENTSCHRIFT

(11) **EP 0 884 801 B1**
(45) Veröffentlichungstag und Bekanntmachung des Hinweises auf die Patenterteilung: **26.03.2003**
(21) Anmeldenummer: 98110442.5
(22) Anmeldetag: 08.06.1998
(51) Int. Cl.: H01R 12/04, H01R 12/32, H01R 13/115

(54) **Steckhülse für Leiterplatten**
Insertion shell for printed circuit board
Enveloppe de maintien pour circuit imprimé

(30) Priorität: 11.06.1997 DE 19724581
(43) Veröffentlichungstag der Anmeldung: 16.12.1998
(73) Patentinhaber: WÜRTH ELEKTRONIK GmbH & Co. KG, D-74676 Niedernhall (DE)
(72) Erfinder: Kallee, Werner, 74177 Bad Friedrichshall (DE)
(74) Vertreter: Patentanwälte Ruff, Wilhelm, Beier, Dauster & Partner

(56) Entgegenhaltungen:
- EP-A- 0 449 393
- DE-U- 9 310 600
- US-A- 4 418 475
- US-A- 5 174 764
- US-A- 5 409 399

## Beschreibung

Die Erfindung geht aus von einer Steckhülse, die an einer Leiterplatte angebracht werden soll. Es gibt häufig den Anwendungsfall, daß Bauelemente, Leitungen oder dergleichen lösbar an Leiterplatten angebracht werden müssen. Bislang ist es üblich, hierzu Buchsen oder Buchsenelemente zu verwenden, die an der Leiterplatte angeschraubt oder angelötet werden.

Der Erfindung liegt die Aufgabe zugrunde, eine verbesserte Möglichkeit der Befestigung von zu steckenden Bauteilen an Leiterplatten zu schaffen.

Es ist bereits ein elektrischer Anschlussklemmenstift aus einem leitfähigen Blechmaterial zum Eindrücken in eine Schaltkarte bekannt (DE 93 10 600 U1). Dieser Klemmenstift weist einen Trageabschnitt auf, der in einem Gehäuse gehaltert ist. An der einen Seite des Trageabschnitts ist der eigentliche Klemmenabschnitt zum Einstecken eines Stiftes angeordnet und am anderen Ende der Teil, der in die Bohrung der Leiterplatte einzustecken ist.

Zur Lösung dieser Aufgabe schlägt die Erfindung eine Steckhülse mit den im Anspruch 1 genannten Merkmalen vor. Weiterbildungen der Erfindung sind Gegenstand von Unteransprüchen.

Die leitende Verbindung zwischen dem metallischen Klemmelement und der Leiterplatte kann nach der Erfindung durch das Einpressen des Einpreßansatzes in eine durchkontaktierte Bohrung der Leiterplatte erfolgen. Das Gehäuse dient in erster Linie zur mechanischen Stütze des Klemmelements. Durch die einfach herzustellende Anbringung des Klemmelements an der Leiterplatte läßt sich die Steckhülse sehr einfach und mit geringem Aufwand montieren und bietet dennoch die Möglichkeit, ein zu steckendes Bauteil elektrisch und mechanisch mit dem Klemmelement und damit mit der Leiterplatte zu verbinden. Die Einpressung mit Hilfe des Ansatzes geschieht in der üblichen Art, nämlich beispielsweise dadurch, daß der Ansatz einen viereckigen scharfkantigen Querschnitt aufweist, so daß die Kanten in die Durchkontaktierung beim Einschieben einschneiden und dadurch eine Kaltverschweißung herstellen.

Insbesondere kann in Weiterbildung der Erfindung vorgesehen sein, daß das Klemmelement derart in dem Gehäuse gehaltert bzw. untergebracht ist, daß bei eingepreßtem Ansatz des Klemmelements auch das Gehäuse durch diese Einpressung an der Leiterplatte festgelegt wird. Es ist also keine zusätzliche Befestigung für das Gehäuse mehr erforderlich. Es ist natürlich sinnvoll, wenn das Gehäuse eine Anlagefläche für die Leiterplatte aufweist, an der es sich abstützen kann.

Zum Festlegen bzw. Einbringen des Klemmelements in das Gehäuse kann erfindungsgemäß in Weiterbildung vorgesehen sein, daß das Klemmelement in das Gehäuse soweit einschiebbar ist, daß der Ansatz aus dem Gehäuse herausragt und daß das Klemmelement in dieser Stellung durch einen Anschlag an einem Weiterschieben gehindert ist. Auf diese Weise läßt sich das Klemmelement sehr einfach in dem Gehäuse anbringen und korrekt positionieren. Das Einschieben kann insbesondere auch mit Automaten durchgeführt werden.

Insbesondere kann in Weiterbildung vorgesehen werden, daß das Klemmelement durch die Einstecköffnung des Gehäuses in dieses eingeschoben werden kann.

Erfindungsgemäß kann vorgesehen sein, daß dann, wenn das Klemmelement in dem Gehäuse positioniert ist, eine Stirnfläche des Klemmelements bündig mit der Fläche der Einstecköffnung verläuft. In diesem Fall kann das Einpressen des Klemmelements dadurch geschehen, daß ein Anlageelement direkt an dem Gehäuse an der Fläche angreift, in der die Einstecköffnung mündet. Das Einschieben schiebt somit gleichzeitig das Klemmelement mit dem Gehäuse ein.

Insbesondere kann in Weiterbildung der Erfindung vorgesehen sein, daß der Einpreßansatz auf der der Einstecköffnung gegenüberliegenden Seite des Gehäuses aus diesem herausragt. Für den Ansatz kann eine eigene Öffnung vorhanden sein, die sich bei Herstellung des Gehäuses einfach mit einformen oder in sonstiger Weise herstellen läßt.

Das Klemmelement kann insbesondere so aufgebaut sein, daß es mindestens einen Arm aufweist, der im wesentlichen vollflächig an einer ebenen Wand des Gehäuses anliegt, wobei die mit dem Arm zusammenwirkende auslenkbare oder verformbare Zunge den einzusteckenden Teil des Stekkerteils zwischen sich und dem Arm verklemmt. Dadurch wird beim Herstellen der leitenden Verbindung die Verformung auf die Zunge beschränkt, die in entsprechender Weise so gestaltet werden kann, das auch nach längerer Zeit eine ausreichende Klemmkraft vorhanden bleibt.

Insbesondere kann vorgesehen sein, daß das Klemmelement zwei in einer Ebene liegende Arme aufweist, zwischen denen die Zunge angeordnet ist. Ein einzusteckender Stecker, der als Messer bezeichnet werden kann, wird also zwischen den beiden Armen und der Zunge festgehalten, wobei die Verklemmung gleichzeitig auch einen guten elektrischen Kontakt herstellt.

Erfindungsgemäß kann vorgesehen sein, daß das gesamte Klemmelement einstückig aus Blech besteht, wobei zur Herstellung insbesondere vorgesehen sein kann, daß es aus Blech gestanzt ist.

Zur besseren mechanischen und elektrischen Verbindung mit der Leiterplatte kann das Klemmelement zwei Ansätze zum Einpressen aufweisen, die insbesondere in Verlängerung der Arme angebracht sind, also einen Abstand voneinander aufweisen.

Das Gehäuse kann zwei Nuten aufweisen, die das Einschieben des Klemmelements ermöglichen und gleichzeitig die Festlegung der beiden Arme bewirken. Die Länge der Nut kann so bemessen werden, daß ihr Ende gleichzeitig auch die Einschiebbewegung begrenzt, so daß das Ende der Nut den Anschlag zur korrekten Positionierung des Klemmelements bildet.

Erfindungsgemäß kann das Gehäuse so gestaltet werden, daß es mehrere Einstecköffnungen und hinter jeder Einstecköffnung ein Klemmelement aufweist. Auf diese Weise kann beispielsweise ein Gehäuse mit zwei Klemmelementen zum Einstecken einer Sicherung gebildet werden, oder aber auch ein Gehäuse zum Anbringen eines Relais, das ebenfalls mehrere Messer aufweisen kann.

In Weiterbildung der Erfindung kann vorgesehen sein, daß die maximale Auslenkung der Zunge des Klemmelements durch die Anlage der Zunge an einer Wand des Gehäuses begrenzt wird.

Erfindungsgemäß kann vorgesehen sein, daß die Längsrichtung des Armes bzw. der beiden Arme und der Zunge mit der Einschiebrichtung zusammenfällt.

Weitere Einzelheiten, Merkmale und Vorzüge der Erfindung ergeben sich aus den Patentansprüchen, deren Wortlaut durch Bezugnahme zum Inhalt der Beschreibung gemacht wird, der folgenden Beschreibung bevorzugter Ausführungsformen der Erfindung sowie anhand der Zeichnungen. Hierbei zeigen:
- Fig. 1: einen Längsschnitt durch ein Gehäuse mit einer Steckhülse;
- Fig. 2: die Stirnansicht des Gehäuses von rechts in Fig. 1;
- Fig. 3: das Klemmelement aus der gleichen Richtung wie die Fig. 1;
- Fig. 4: eine Aufsicht auf das Klemmelement der Fig. 3 von oben in Fig. 3;
- Fig. 5: eine Stirnansicht eines Gehäuses mit zwei Klemmelementen;
- Fig. 6: einen vertikalen Schnitt durch ein Gehäuse;
- Fig. 7: einen horizontalen Schnitt durch das Gehäuse;
- Fig. 8: eine Stirnansicht eines Gehäuses zur Anbringung eines Relais.

Das in Fig. 1 im Längsschnitt dargestellte Gehäuse 1 ist quaderförmig aufgebaut und besteht aus einem isolierenden Kunststoff. An seiner einen Seite enthält es eine Einstecköffnung 2, die den Zugang zu dem Innenraum 3 des Gehäuses ermöglicht. In dem Gehäuse 1, genauer gesagt in dessen Innenraum 3, ist ein Klemmelement 4 untergebracht, das zum Einstecken eines Messers durch die Einstecköffnung 2 bestimmt und ausgebildet ist. Auf der der Einstecköffnung 2 gegenüberliegenden Seite des Gehäuses 1 ragt aus diesem ein Ansatz 5 heraus, der einen Teil des Klemmelements 4 bildet bzw. mit diesem einstückig verbunden ist. Der Ansatz 5 des Klemmelements 4 weist einen viereckigen Querschnitt auf und ist so dimensioniert, daß er in eine durchkontaktierte Bohrung einer Leiterplatte eingepreßt werden kann. Bei diesem Einpressen, in Fig. 1 also von rechts nach links, gelangt am Ende des Einpreßvorgangs die rückwärtige Fläche 6 des Gehäuses 1 zur flächigen Anlage an der Seite der Leiterplatte, so daß durch dieses Einpressen auch das Gehäuse 1 an der Leiterplatte angebracht wird.

Das Klemmelement 4 kann durch die Einstecköffnung 2 in den Innenraum 3 des Gehäuses 1 eingeschoben werden. Diese Einstecköffnung 2 ist in Fig. 2 noch deutlicher zu sehen. Fig. 2 zeigt eine Ansicht des Gehäuses 1 der Fig. 1 von rechts. Die Einstecköffnung enthält einen mittleren nach oben gerichteten Bereich, der von einer Seitenwand 7 des Gehäuses begrenzt wird. Das Klemmelement 4 ist innerhalb der Einstecköffnung 2 vollständig zu sehen. Daraus ergibt sich, daß es auch durch diese Einstecköffnung 2 eingeschoben werden kann.

Fig. 3 und 4 zeigen das Klemmelement 4 von der Seite und von oben. Das Klemmelement 4 ist als einstückiges Stanzteil aus Blech ausgebildet. Es enthält zwei flache in einer gemeinsamen Ebene liegende Arme 8, zwischen denen durch je einen Schlitz 9 getrennt eine Zunge 10 angeordnet ist. Die Zunge 10 ist an einem die beiden Arme verbindenden Steg 11 mit diesem verbunden. Die Zunge 10 ist so gebogen, daß sie in ihrem unmittelbar an den Steg 11 angrenzenden Bereich aus der Ebene der Arme 8 nach oben abgebogen ist und anschließend sich in einer geraden Linie der Oberseite der Arme 8 wieder nähert. In geradliniger Verlängerung der Arme 8 sind jenseits des Stegs 11 zwei Ansätze 5 zum Einpressen in die Leiterplatte angeformt, die auf diese Weise einen gewissen Abstand voneinander aufweisen. Dadurch verbessert sich die mechanische Verbindung zwischen dem Klemmelement und der Leiterplatte.

Die Außenkanten 12 beider Ansätze 5 weisen einen geringeren Abstand voneinander auf als die entsprechenden Außenkanten 13 der beiden Arme 8. Dadurch wird an den rückwärtigen Enden der Arme 8 jeweils eine Schulter 14 gebildet, die die Einschiebebewegung des Klemmelements 4 in den Innenraum 3 des Gehäuses 1 begrenzen kann. Die Schultern 14 liegen an entsprechenden Gehäuseanschlägen an, wie dies im folgenden noch beschrieben werden wird.

Bei der Darstellung der Fig. 1 ist zu sehen, daß bei eingesetztem Klemmelement 4 die vorderen Enden der Arme 8 und der Zunge 9 einen gewissen Abstand von der Fläche der Einstecköffnung 2 haben. Die Erfindung schlägt jedoch auch vor, daß die freien Enden der Arme 8 und der Zunge 10 bündig mit der Vorderseite des Gehäuses 1 verlaufen.

Fig. 5 zeigt eine Stirnansicht eines zweiten Gehäuses 1, das in diesem Falle zwei Einstecköffnungen 2 aufweist. Bei der Darstellung der Fig. 5 sind die Klemmelemente noch nicht eingeschoben. Die Einstecköffnung 2 wird in Fig. 5 unten von einer Innenwand 15 des Gehäuses begrenzt, auf der die Arme 8 vollflächig aufliegen. Beidseits ist in der Einstecköffnung 2 unmittelbar angrenzend an die Innenwand 15 eine Nut 16 zu sehen, deren Breite der Dicke der Arme 8 entspricht. Dadurch kann das Klemmelement so in den Innenraum 3 eingeschoben werden, daß die Arme 8 direkt auf der Wand 15 liegen. Der verbreiterte Teil der Einstecköffnung 2 dient dazu, die Zungen 10 aufzunehmen und ihre Verformung beim Einstecken des Messers zuzulassen.

Fig. 6 zeigt nun einem vertikalen Schnitt durch ein Gehäuse. Die bereits erwähnte Nut 16 führt von der Vorderseite 17 des Gehäuses 1 bis zu der Innenseite 18 der Rückwand 19. Dort endet die Nut 16 und bildet eine Anschlagfläche 20. An diesem Anschlag 20 liegen dann die Schultern 14 des Klemmelements 4 an. Durch den in Fig. 6 ebenfalls zu sehenden Schlitz 21 ragen dann die Ansätze 5 aus der Rückwand 19 des Gehäuses heraus.

Diese Anschlagfläche 20 ist auch aus Fig. 7 zu ersehen, die einen horizontalen Schnitt durch ein Gehäuse darstellt. Der Fig. 7 ist auch zu entnehmen, daß die Nuten 16 einseitig von der Innenwand 15 begrenzt werden.

Fig. 8 zeigt eine der Fig. 2 und Fig. 5 entsprechende Stirnansicht eines Gehäuses 1, das fünf Einstecköffnungen 2 mit einzusetzenden Klemmelementen 4 enthält. Das Gehäuse 1 dient zum Einstecken eines Relais. Auch hier erfolgt die Befestigung des Gehäuses dadurch, daß die Klemmelemente in das Gehäuse eingesteckt werden und mit den auf der Rückseite des Gehäuses herausragenden Ansätzen 15 in durchkontaktierte Bohrungen der Leiterplatte eingepreßt werden.

## Patentansprüche

1. Steckhülse für Leiterplatten, mit
einem Gehäuse (1), das
eine Einstecköffnung (2) zum Einstecken eines Steckers oder dergleichen aufweist,
einem metallischen zum Festklemmen des einzusteckenden Steckers ausgebildeten Klemmelement (4), das
in dem Gehäuse (1) gehaltert ist,
mindestens einen Arm (8) sowie eine mit dem Arm (8) zusammenwirkende auslenkbare Zunge (10) und
mindestens einen aus dem Gehäuse (1) herausragenden Ansatz (5) aufweist, der
in eine durchkontaktierte Bohrung der Leiterplatte einpreßbar ist, **dadurch gekennzeichnet, dass**
der Arm (8) an seinem rückwärtigen Ende eine Schulter (14) aufweist,
die an der Innenseite (18) der Rückwand (19) des Gehäuses (1) anliegt.

2. Steckhülse nach Anspruch 1, bei der das Klemmelement (4) derart in dem Gehäuse (1) gehaltert ist, daß bei eingepreßtem Ansatz (5) das Gehäuse (1) an der Leiterplatte festgelegt ist.

3. Steckhülse nach Anspruch 1 oder 2, bei der das Klemmelement (4) in das Gehäuse (1) soweit einschiebbar ist, daß der Ansatz (5) aus dem Gehäuse (1) herausragt, und in dieser Stellung durch einen Anschlag (20) begrenzt ist.

4. Steckhülse nach einem der vorhergehenden Ansprüche, bei der das Klemmelement (4) durch die Einstecköffnung (2) des Gehäuses (1) in dieses eingeschoben werden kann.

5. Steckhülse nach einem der vorhergehenden Ansprüche, bei der eine Stirnfläche des Klemmelements (4) bündig mit der Fläche der Einstecköffnung (2) verläuft.

6. Steckhülse nach einem der vorhergehenden Ansprüche, bei der der Einpreßansatz (5) auf der der Einstecköffnung (2) gegenüberliegenden Seite des Gehäuses (1) aus diesem herausragt.

7. Steckhülse nach einem der vorhergehenden Ansprüche, bei der der mindestens eine Arm (8) im wesentlichen vollflächig an einer ebenen Wand (15) des Gehäuses (1) anliegt.

8. Steckhülse nach Anspruch 7, mit zwei in einer Ebene liegenden Armen (8), zwischen denen die Zunge (10) angeordnet ist.

9. Steckhülse nach einem der vorhergehenden Ansprüche, bei der das Klemmelement (4) einstückig aus Blech besteht, insbesondere ausgestanzt ist.

10. Steckhülse nach einem der vorhergehenden Ansprüche, mit zwei Einpreßansätzen (5).

11. Steckhülse nach einem der vorhergehenden Ansprüche, bei der das Klemmelement (4) in zwei Nuten (16) des Gehäuses (1) einschiebbar ist.

12. Steckhülse nach einem der vorhergehenden Ansprüche, bei der in dem Gehäuse (1) mehrere Klemmelement (4) angeordnet sind und für jedes Klemmelement (4) eine eigene Einstecköffnung (2) vorhanden ist.

13. Steckhülse nach einem der vorhergehenden Ansprüche, bei der die maximale Auslenkung des Klemmelements, insbesondere der Zunge (10) durch Anlage der Zunge (10) an einer Wand (7) des Gehäuses (1) begrenzt ist.

14. Steckhülse nach einem der Ansprüche 7 bis 13, bei der die Längsrichtung des mindestens einen Armes (8) und der Zunge (10) mit der Einschieberichtung zusammenfällt.

## Revendications

1. Cosse pour circuit imprimé comprenant un boîtier (1) qui présente une ouverture d'insertion (2) pour l'insertion d'un connecteur ou similaire,
comprenant un élément de serrage métallique (4) qui est conçu pour le serrage du connecteur à enficher et qui est maintenu dans un boîtier (1), qui présente au moins un bras (8) ainsi qu'une languette (10) orientable coopérant avec le bras (8) et
au moins une embase (5) faisant saille hors du boîtier (1), qui peut être insérée à force dans un perçage métallisé du circuit imprimé, **caractérisé en ce que** le bras (8) présente sur son extrémité arrière un épaulement (14) qui s'applique contre la face interne (18) de la paroi arrière (19) du boîtier (1).

2. Cosse selon la revendication 1, dans laquelle l'élément de serrage (4) est maintenu dans le boîtier (1) de sorte qu'une fois que l'embase (5) est insérée à force, le boîtier (1) est fixé sur le circuit imprimé.

3. Cosse selon la revendication 1 ou 2, dans laquelle l'élément de serrage (4) est introduisible dans le boîtier (1) suffisamment pour que l'embase (5) fasse saillie du boîtier (1) et soit limitée dans cette position par une butée (20).

4. Cosse selon l'une des revendications précédentes, dans laquelle l'élément de serrage (4) peut être inséré dans le boîtier (1) par l'ouverture d'insertion (2) de ce dernier.

5. Cosse selon l'une des revendications précédentes, dans laquelle une surface frontale de l'élément de serrage (4) s'étend sur le même plan que la surface de l'ouverture d'insertion (2).

6. Cosse selon l'une des revendications précédentes, dans laquelle l'embase d'insertion à force (5) fait saillie du boîtier (1) sur son côté opposé à l'ouverture d'insertion (2).

7. Cosse selon l'une des revendications précédentes, dans laquelle au moins un bras (8) s'applique sensiblement sur toute la surface contre une paroi plane (15) du boîtier (1).

8. Cosses selon la revendication 7, comprenant deux bras (8) se trouvant dans un plan, entre lesquels est disposée la languette (10).

9. Cosse selon l'une des revendications précédentes, dans laquelle l'élément de serrage (4) se compose de tôle en une seule pièce qui est en particulier découpée à la presse.

10. Cosse selon l'une des revendications précédentes, comprenant deux embases d'insertion à force (5).

11. Cosses selon l'une des revendications précédentes, dans lesquelles l'élément de serrage (4) est insérable dans deux rainures (16) du boîtier (1).

12. Cosses selon l'une des revendications précédentes, dans laquelle plusieurs éléments de serrage (4) sont disposés dans le boîtier (1) et une ouverture d'insertion (2) propre à chaque élément de serrage (4) est prévue.

13. Cosse selon l'une des revendications précédentes, dans laquelle l'orientation maximale de l'élément de serrage, en particulier de la languette (10), est limitée par application de la languette (10) contre une paroi (7) du boîtier (1).

14. Cosse selon l'une des revendications 7 à 13, dans laquelle la direction longitudinale d'au moins un bras (8) et de la languette (10) coïncide avec le sens d'insertion.

## Claims

1. Insertion shell for printed circuit boards with a housing (1) having an insertion opening (2) for the insertion of a plug or the like, a metallic clamping element (4) constructed for the clamping of the plug to be inserted and which is held in the housing (1), at least one arm (8), as well as a deflectable tongue (10) cooperating with the arm (8) and at least one lug (5) projecting from the housing (1) which can be pressed into a plated-through hole of the printed circuit board, **characterized in that** on its rear end the arm (8) has a shoulder (14), which engages on the inside (18) of the rear wall (19) of the housing (1).

2. Insertion shell according to claim 1, wherein the clamping element (4) is held in the housing (1) in such a way that when the lug (5) is pressed in the housing (1) is secured to the printed circuit board.

3. Insertion shell according to claim 1 or 2, wherein the clamping element (4) can be inserted in the housing (1) to such an extent that the lug (5) projects from said housing (1) and is limited in said position by a stop (20).

4. Insertion shell according to one of the preceding claims, wherein the clamping element (4) can be inserted into the housing (1) through the insertion opening (2) in the latter.

5. Insertion shell according to one of the preceding claims, wherein an end face of the clamping element (4) is flush with the face of the insertion opening (2).

6. Insertion shell according to one of the preceding claims, wherein on the side of the housing (1) opposite to the insertion opening (2) the press fit lug (5) projects out of said housing.

7. Insertion shell according to one of the preceding claims, wherein the at least one arm (8) engages in a substantially full surface manner on a planar wall (15) of the housing (1).

8. Insertion shell according to claim 7 with two arms (8) located in a plane and between which is located the tongue (10).

9. Insertion shell according to one of the preceding claims, wherein the clamping element (4) is made and in particular stamped in one piece from sheet metal.

10. Insertion shell according to one of the preceding claims with two press fit lugs (5).

11. Insertion shell according to one of the preceding claims, wherein the clamping element (4) can be inserted in two grooves (16) of the housing (1).

12. Insertion shell according to one of the preceding claims, wherein the housing (1) contains several clamping elements (4) and for each clamping element (4) is provided an individual insertion opening (2).

13. Insertion shell according to one of the preceding claims, wherein the maximum deflection of the clamping element, particularly the tongue (10) is limited by the engagement of the tongue (10) on a wall (7) of the housing (1).

14. Insertion shell according to one of the claims 7 to 13, wherein the longitudinal direction of the at least one arm (8) and the tongue (10) coincides with the insertion direction.
